# EUROPÄISCHE PATENTANMELDUNG

(11) **EP 4 763 451 A1**
(43) Veröffentlichungstag der Anmeldung: **24.06.2026**
(21) Anmeldenummer: 25223632.8
(22) Anmeldetag: 16.12.2025
(51) Int. Cl.: B26D 7/06

(54) **GREIFVORRICHTUNG FÜR INDUSTRIELLE SLICERVORRICHTUNG, SLICER UND VERFAHREN ZUM SLICEN VON OBJEKTEN**

(30) Priorität: 18.12.2024 DE 102024138735
(71) Anmelder: Schindler Holding GmbH & Co KG, 73655 Plüderhausen (DE)
(72) Erfinder: Kraus, Bernhard, 73434 Aalen (DE)
(74) Vertreter: Daub, Thomas

(57) **Zusammenfassung**

Die Erfindung geht aus von einer industriellen Slicervorrichtung (100a-g), mit einer Halte- und/oder Positioniereinheit (10a-g) zumindest zu einem Festhalten und/oder Positionieren eines zu slicenden Objekts (12a-g) relativ zu einer Trenneinheit (14a-g), welche das Objekt (12a-g) in eine Vielzahl an Slices (16a-g) zerlegen kann, wobei die Halte- und/oder Positioniereinheit (10a-g) eine Vielzahl an Krallelementen (18a-g, 20a-g, 30a-g, 32a-g) aufweist, die dazu vorgesehen sind, zu einer Erzeugung einer das Objekt (12a-g) an der Halte- und/oder Positioniereinheit (10a-g) haltenden Krallkraft eine Oberfläche (22a-g) des Objekts (12a-g) zu durchstoßen und in das Objekt (12a-g) einzudringen.

Es wird vorgeschlagen, dass die Halte- und/oder Positioniereinheit (10a-g) zumindest ein relativ zu einer Basis (24a-g) der Halte- und/oder Positioniereinheit (10a-g) translatorisch und/oder rotatorisch auslenkbares Krallenträgerelement (26a-g) aufweist, auf dessen Oberfläche (28a-g) mehrere der Krallelemente (18b-g, 20b-g) angeordnet sind und/oder welches mehrere der Krallelemente (18a, 20a) einstückig ausbildet, wobei eine Krallrichtung (34a-g) zumindest eines Teils dieser Krallelemente (18a-g, 20a-g) des Krallenträgerelements (26a-g) angewinkelt zu einer Haupterstreckungsebene (36a-g) des Krallenträgerelements (26a-g) verläuft.

## Beschreibung

### Stand der Technik

Die Erfindung betrifft eine industrielle Slicervorrichtung nach dem Oberbegriff des Anspruchs 1, einen industriellen Slicer nach dem Anspruch 29 und ein Verfahren nach dem Oberbegriff des Anspruchs 30.

Es sind bereits industrielle Lebensmittelslicer-Vorrichtungen, mit einer Halte- und/oder Positioniereinheit zumindest zu einem Festhalten und/oder Positionieren eines in Scheiben zu schneidenden Objekts relativ zu einer Trenneinheit, welche das Objekt in eine Vielzahl an Slices zerlegen kann, wobei die Halte- und/oder Positioniereinheit eine Vielzahl an Krallelementen aufweist, die dazu vorgesehen sind, zu einer Erzeugung einer das Objekt an der Halte- und/oder Positioniereinheit haltenden Krallkraft eine Oberfläche des Objekts zu durchstoßen und in das Objekt einzudringen, vorgeschlagen worden.

Die Aufgabe der Erfindung besteht insbesondere darin, eine gattungsgemäße Vorrichtung mit vorteilhaften Eigenschaften hinsichtlich einer Halterung der Objekte, vorzugsweise mit Blick auf eine Reduzierung eines Objektrests nach erfolgtem Slicen, bereitzustellen. Die Aufgabe wird erfindungsgemäß durch die Merkmale des Patentanspruchs 1 und der nebengeordneten Patentansprüche gelöst, während vorteilhafte Ausgestaltungen und Weiterbildungen der Erfindung den Unteransprüchen entnommen werden können.

### Vorteile der Erfindung

Die Erfindung geht aus von einer industriellen Slicervorrichtung, insbesondere einer industriellen Lebensmittelslicer-Vorrichtung, mit einer Halte- und/oder Positioniereinheit zumindest zu einem Festhalten und/oder Positionieren eines zu slicenden Objekts, vorzugsweise eines in Scheiben zu schneidenden Lebensmittels wie unter anderem beispielsweise einem Käseprodukt, einer Wurstware, einer Fleischware, einer Fischware oder einer Backware, relativ zu einer Trenneinheit, welche das Objekt in eine Vielzahl an Slices zerlegen kann, wobei die Halte- und/oder Positioniereinheit eine Vielzahl an Krallelementen aufweist, die dazu vorgesehen sind, zu einer Erzeugung einer das Objekt an der Halte- und/oder Positioniereinheit haltenden Krallkraft eine Oberfläche des Objekts zu durchstoßen und in das Objekt einzudringen.

Es wird vorgeschlagen, dass die Halte- und/oder Positioniereinheit zumindest ein relativ zu einer Basis der Halte- und/oder Positioniereinheit translatorisch und/oder rotatorisch auslenkbares, insbesondere zumindest im Wesentlichen flächig ausgebildetes, Krallenträgerelement aufweist, auf dessen Oberfläche mehrere der Krallelemente, vorzugsweise positions- und orientierungsfest, angeordnet sind und/oder welches mehrere der Krallelemente einstückig, vorzugsweise monolithisch ausbildet, wobei eine Krallrichtung zumindest eines Teils dieser Krallelemente des Krallenträgerelements angewinkelt zu einer Haupterstreckungsebene des Krallenträgerelements verläuft. Dadurch kann eine vorteilhafte Halterung des Objekts relativ zu der Trenneinheit erreicht werden. Vorteilhaft kann eine Ausbeute, insbesondere eine Anzahl an Scheiben pro geslicetem / geschnittenem Objekt, maximiert werden. Vorteilhaft kann insbesondere bei Lebensmittel-Objekten eine Verschwendung von Lebensmitteln reduziert werden, insbesondere indem kleinere / kürzere Endstücke erreicht werden können. Dadurch kann vorteilhaft ein Ertrag pro Objekt verbessert werden. Insbesondere bei teuren Lebensmitteln oder bei Großanlagen, die viele Kilometer Käse oder Wurst jeden Tag schneiden, fallen bereits kleine Unterschiede in einer Endstückgröße stark ins Gewicht. Durch die Erfindung kann vorteilhaft eine vergleichsweise hohe Krallkraft bei vergleichsweise geringer Eindringtiefe in das Objekt erreicht werden. Vorteilhaft kann die Ertragssteigerung bei gleichzeitig hoher Betriebssicherheit erreicht werden, insbesondere indem durch die erfindungsgemäße Halte- und/oder Positioniereinheit ein Risiko, das Objekt ungewollt zu verlieren, trotz der geringen Eindringtiefe gering gehalten werden kann. Vorteilhaft erlaubt die erfindungsgemäße Ausgestaltung der Halte- und/oder Positioniereinheit ein zuverlässiges, reproduzierbares und/oder einfaches Abwerfen der Endstücke.

Eine industrielle Slicervorrichtung ist vorzugsweise zumindest eine Komponente einer spezialisierten Maschine oder Anlage, insbesondere eines industriellen Slicers, welcher dazu vorgesehen ist, Objekte in großer Stückzahl und Geschwindigkeit automatisiert und präzise in gleichmäßige Scheiben oder Abschnitte zu schneiden. Industrielle Slicervorrichtungen können in verschiedenen Branchen eingesetzt werden, beispielsweise in der Kunststoff-, Holz- oder Metallverarbeitung. Vorzugsweise betrifft die vorliegende Erfindung jedoch eine industrielle Slicervorrichtung zu einem Zerteilen von Lebensmitteln, insbesondere Käseprodukte, Wurstwaren und deren vegetarische/vegane Ersatzprodukte, Fleischwaren, Fischen oder Fischprodukten und/oder Backwaren. Industrielle Slicervorrichtungen sind vorzugsweise für einen Dauerbetrieb in industriellen Produktionsumgebungen ausgelegt. Industrielle Slicervorrichtungen sind wesentlich verschieden von Haushalts-Schneidemaschinen, wie z.B. Brotschneidemaschinen, und/oder von Aufschnittmaschinen, wie man sie im Fleischfachhandel etc. finden kann, ausgebildet. Industrielle Slicervorrichtungen sind vorzugsweise aus einfach zu reinigenden und/oder verschleißfesten Materialien, wie z.B. nicht-rostenden Metallen, ausgebildet, insbesondere um eine hohe Hygiene und/oder eine hohe Sicherheit zu gewährleisten. Die Halte- und/oder Positioniereinheit ist insbesondere dazu vorgesehen, das Objekt direkt zu kontaktieren. Von der Halte- und/oder Positioniereinheit gehaltene Objekte folgen vorzugsweise allen Bewegungen der Halte- und/oder Positioniereinheit, solange ein Haltekontakt mit dem Objekt besteht. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Die Trenneinheit ist insbesondere von der Halte- und/oder Positioniereinheit getrennt und/oder verschieden ausgebildet. Die Trenneinheit stellt insbesondere eine von der hierin beschriebenen industriellen Slicervorrichtung getrennt ausgebildete weitere industrielle Slicervorrichtung des industriellen Slicers dar. Alternativ ist jedoch auch denkbar, dass die Trenneinheit ein integraler Bestandteil der hierin beschriebenen industriellen Slicervorrichtung ist. Die Trenneinheit kann unterschiedliche Klingeneinheiten oder Schneidköpfe umfassen, beispielsweise ein oder mehrere Rundmesser, ein oder mehrere Spiralmesser, insbesondere mit variablen Radien, einen oder mehrere Scherköpfe, eine oder mehrere Messerklingen, oder eine oder mehrere Bandsägeeinheiten. Ein Slice ist insbesondere ein dünner, flacher Abschnitt eines Objekts, der durch Schneiden oder Teilen des Objekts entstanden ist. Ein Krallelement ist vorzugsweise eine körperliche Komponente, die durch Form und Funktion ähnlich einer Klaue oder ähnlich einem Haken arbeitet. Insbesondere erzeugt das Krallelement eine Krallkraft, wenn es in Wechselwirkung mit einem durch das Krallelement gekrallten Objekt steht. Die durch das Krallelement erzeugte Krallkraft, mit der das Objekt an der Halte- und/oder Positioniereinheit gehalten wird, ist vorzugsweise größer als eine auf das Objekt zumindest im waagerechten Zustand wirkende Gewichtskraft. Insbesondere weist die Halte- und/oder Positioniereinheit drei oder mehr, vorzugsweise fünf oder mehr, vorteilhaft sieben oder mehr, bevorzugt zehn oder mehr und besonders bevorzugt 20 oder mehr Krallelemente auf. Insbesondere weist die Halte- und/oder Positioniereinheit weniger als hundert, vorzugsweise weniger als 50 Krallelemente auf. Alternativ sind jedoch auch Zahlen außerhalb der vorgenannten Grenzen denkbar. Die Krallelemente sind insbesondere dazu konzipiert, das Objekt festzuhalten und präzise zu positionieren, indem sie in die Oberfläche des Objekts eindringen. Die Krallelemente sind vorzugsweise so gestaltet, dass ihre freien Enden scharf und/oder spitz genug sind, um in das Material des Objekts einzudringen. Das Durchstoßen erzeugt vorzugsweise eine direkte mechanische Verbindung zwischen den Krallelementen und dem Objekt.

Die Krallkraft, die durch das Eindringen der Krallelemente in das Objekt entsteht, sorgt vorzugsweise dafür, dass das Objekt fest an der Halte- oder Positioniereinheit fixiert bleibt, insbesondere auch wenn die Halte- und/oder Positioniereinheit bewegt wird. Diese Fixierung verhindert vorzugsweise Bewegungen oder Verrutschen des Objekts während nachfolgender Prozesse, wie beispielsweise dem Slicen oder einem Transportieren. Die Krallkraft wirkt typischerweise orthogonal und/oder schräg zu der Oberfläche des Objekts, um ein Verrutschen oder Lösen des Objekts zu vermeiden. Die Krallkraft wird vorzugsweise durch eine Art Greif- und Klemmeffekt der Krallelemente erzeugt. Das Krallenträgerelement ist vorzugsweise ein flächig gestaltetes Bauteil, das als Träger für die Krallelemente dient. Das Krallenträgerelement bietet insbesondere eine stabile Plattform, auf der die Krallelemente angeordnet sind. Das Krallenträgerelement weist vorzugsweise eine weitgehend plane Oberfläche auf. Die plane Oberfläche bildet insbesondere eine Kontaktfläche für die durchstoßene Oberfläche des Objekts aus. Die Krallenelemente sind zumindest im Wesentlichen gleichmäßig auf der planen Oberfläche des Krallenträgerelements verteilt angeordnet. Positionen und Ausrichtungen der Krallelemente auf dem Krallenträgerelement sind vorzugsweise unveränderlich, insbesondere um eine konstante Funktionalität zu gewährleisten. Das Krallenträgerelement ist vorzugsweise relativ zur Basis der Halte- und/oder Positioniereinheit linear entlang einer oder mehrerer Achsen bewegbar. Das Krallenträgerelement ist vorzugsweise relativ zur Basis der Halte- und/oder Positioniereinheit verschiebbar. Alternativ oder zusätzlich kann das Krallenträgerelement relativ zur Basis der Halte- und/oder Positioniereinheit gedreht und/oder verschwenkt werden, beispielsweise um eine senkrecht von der planen Oberfläche abstehende Drehachse. Es ist denkbar, dass das Krallenträgerelement nur linear verschiebbar ist, nur verschwenkbar ist, nur verdrehbar ist oder eine Kombination aus translatorischen und rotatorischen Bewegungen ausführen kann. Die Basis bildet insbesondere einen stabilen Referenzpunkt aus, von dem aus das Krallenträgerelement seine Bewegungen ausführt. Die Basis ist vorzugsweise fest mit einem Gestell einer die industrielle Slicervorrichtung aufweisenden Maschine, insbesondere des industriellen Slicers, oder der Arbeitsumgebung verbunden. Die Krallelemente können auf das Krallenträgerelement montiert, z.B. angeschraubt, angeschweißt, angeklebt, etc. sein oder direkt durch das Krallenträgerelement ausgebildet sein. Unter "einstückig" soll insbesondere stoffschlüssig verbunden, wie beispielsweise durch einen Schweißprozess und/oder Klebeprozess usw., und besonders vorteilhaft angeformt verstanden werden, wie durch die Herstellung aus einem Guss und/oder durch Herstellung in einem Blech-Stanzbiege-Prozess.

Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft. Die Haupterstreckungsebene des Krallenträgerelements ist eine Haupterstreckungsebene der Oberfläche, auf der die Krallelemente befestigt oder ausgebildet sind. Die Haupterstreckungsebene des Krallenträgerelements ist eine Haupterstreckungsebene der die Krallelemente umgebenden Oberfläche. Die Haupterstreckungsebene des Krallenträgerelements ist parallel zu der die Krallelemente umgebenden Oberfläche. Die Krallrichtung ist vorzugsweise die Ausrichtung der Krallelemente in Bezug auf eine Ebene oder Struktur, auf der sie befestigt sind, also insbesondere das Krallenträgerelement / die Oberfläche des Krallenträgerelements. Die Krallrichtung gibt vorzugsweise an, in welche Richtung von den Krallelementen eine die Oberfläche des Objekts durchstoßende Kraft ausgeübt wird und/oder in welche Richtung die Krallelemente beim Greifen, Eindringen oder Halten des Objekts wirken. Die Krallrichtung ist insbesondere die Richtung des Krallelements, in die dessen Spitze oder Keil zeigt. Die angewinkelte Krallrichtung ist vorzugsweise nicht senkrecht zu der Oberfläche des Krallenträgerelements und/oder der Haupterstreckungsebene des Krallenträgerelements. Die angewinkelte Krallrichtung ist vorzugsweise nicht parallel zu der Oberfläche des Krallenträgerelements und/oder der Haupterstreckungsebene des Krallenträgerelements. Vorzugsweise ist die Krallrichtung in einem festen oder entlang des Krallelements veränderlichen Winkel zu der Haupterstreckungsebene des Krallenträgerelements / der die Krallelemente umgebenden Oberfläche des Krallenträgerelements ausgerichtet. Der Winkel beeinflusst insbesondere, wie tief die Krallelemente in das Material des Objekts eindringen (umso steiler zu der Haupterstreckungsebene umso tiefer das Eindringen) und/oder wie stabil das Objekt gehalten wird (umso weniger tief das Eindringen umso weniger stabil die Halterung). Zum Erreichen eines möglichst kurzen Endstücks wird insbesondere eine optimale Balance zwischen Eindringtiefe und stabiler Halterung gesucht. Wenn die Haupterstreckungsebene des Krallenträgerelements als horizontal angenommen wird, kann eine angewinkelte Krallrichtung bedeuten, dass die Krallelemente in einem Winkel nach unten zeigen. Alternativ oder zusätzlich können die Krallelemente auch in einem Winkel nach links, nach linksunten nach rechts oder nach rechtsunten zeigen. Dadurch wird die Kraft so ausgeübt, dass das Objekt gleichzeitig fixiert und leicht nach unten gedrückt wird, was für Stabilität sorgt. Der Winkel eines angewinkelten Krallelements ist insbesondere ein Winkel zwischen einer Haupterstreckungsebene des Krallelements und der Haupterstreckungsebene des Krallenträgerelements. Vorzugsweise sind alle Krallelemente der Slicervorrichtung dazu vorgesehen, in dieselbe Oberfläche des Objekts einzudringen / mit lediglich einer einzelnen Seite des Objekts wechselzuwirken.

Ferner wird vorgeschlagen, dass zumindest eines der Krallelemente des Krallenträgerelements dauerhaft wenigstens 5 mm, vorzugsweise wenigstens 6 mm, bevorzugt wenigstens 8 mm über die das Krallelement umgebende Oberfläche des Krallenträgerelements senkrecht übersteht. Dadurch kann vorteilhaft eine gute Haltekraft erreicht werden, welche insbesondere ausreichend für die Funktionen der Halte- und/oder Positioniereinheit ist. Vorteilhaft kann eine große Anzahl von Krallelementen pro Fläche auf dem Krallenträgerelement untergebracht werden. Vorzugsweise stehen alle Krallelemente des Krallenträgerelements dauerhaft wenigstens 4 mm, vorzugsweise wenigstens 6 mm, und bevorzugt wenigsten 8 mm, über die alle Krallelemente umgebende Oberfläche des Krallenträgerelements senkrecht über. Der senkrechte Überstand ist insbesondere durch einen weitesten senkrechten / orthogonalen Abstand eines Punkts eines Krallenelements von der Oberfläche des Krallenträgerelements gebildet.

Zudem wird vorgeschlagen, dass keines der Krallelemente des Krallenträgerelements mehr als 10 mm, vorzugsweise mehr als 8 mm, über die das Krallelement umgebende Oberfläche des Krallenträgerelements senkrecht übersteht. Dadurch können vorteilhaft besonders kurze Objekt-Endstücke erreicht werden, wodurch insbesondere Kosten und Lebensmittelabfall eingespart werden können. Die Konturlänge der Krallelemente im Querschnitt kann größer sein als der senkrechte Überstand der Krallelemente. Beispielsweise führt eine Konturlänge von etwa 10 mm bei einem Winkel von 60° zu einem senkrechten Überstand von etwa 7,6 mm. Die senkrechte Eindringtiefe ist in diesem beispielhaften Fall also 7,6 mm, während die gesamte Eindringlänge (schräge Eindringtiefe) dann 10 mm ist.

Außerdem wird vorgeschlagen, dass Haupterstreckungsebenen der Krallelemente des Krallenträgerelements schief zu der Haupterstreckungsebene des Krallenträgerelements stehen. Dadurch kann vorteilhaft eine niedrige senkrechte Eindringtiefe bei gleichzeitig ausreichend hoher Krallkraft / Haltekraft zur Halterung und/oder Positionierung des Objekts erreicht werden. Die Haupterstreckungsebenen der Krallelemente können zum Teil oder alle parallel zueinander verlaufen. Beispielsweise sind zwei Gruppen von Krallelementen mit jeweils innerhalb der Gruppen parallel zueinander verlaufenden Haupterstreckungsebenen denkbar, deren Haupterstreckungsebenen jedoch unterschiedlich sind, z.B. gegenläufig zueinander. Die zwei Gruppen von Krallelementen könnten dann jeweils auf verschiedenen zueinander bewegbaren Krallenträgerelementen angeordnet sein. Außerdem ist auch denkbar, dass ein Großteil der Haupterstreckungsebenen der Krallelemente zueinander nicht parallel sind (z.B. eine Ringanordnung der Krallelemente oder eine Spiralanordnung der Krallelemente). "Schief" ist insbesondere verschieden von parallel und verschieden von senkrecht.

Zusätzlich wird vorgeschlagen, dass Winkel zwischen den Haupterstreckungsebenen der Krallelemente des Krallenträgerelements und der Haupterstreckungsebene des Krallenträgerelements und/oder Winkel zwischen den Krallrichtungen der Krallelemente des Krallenträgerelements und der Haupterstreckungsebene des Krallenträgerelements kleiner sind als 70°, vorzugsweise kleiner sind als 60° und/oder dass Winkel zwischen den Haupterstreckungsebenen der Krallelemente des Krallenträgerelements und der Haupterstreckungsebene des Krallenträgerelements und/oder Winkel zwischen den Krallrichtungen der Krallelemente des Krallenträgerelements und der Haupterstreckungsebene des Krallenträgerelements größer sind als 20°, vorzugsweise größer sind als 30°. Dadurch kann vorteilhaft eine ausreichende Krallwirkung bei gleichzeitig möglichst geringer senkrechter Eindringtiefe erreicht werden.

Des Weiteren wird vorgeschlagen, dass die Krallelemente in mehreren zueinander parallelen Zeilen und/oder in mehreren zueinander parallelen Spalten auf dem Krallenträgerelement angeordnet sind. Dadurch kann vorteilhaft eine Anzahl an Krallelementen pro Fläche auf dem Krallenträgerelement optimiert werden. Zudem kann vorteilhaft eine einfache Ausgestaltung erreicht werden. Außerdem kann vorteilhaft eine einfache Umdimensionierung des Krallenträgerelements erreicht werden. Vorteilhaft kann eine besonders hohe Anzahl an Krallelementen auf einem Krallenträgerelement untergebracht werden. Die Krallelemente einer Zeile oder einer Spalte können dabei zueinander verschränkt sein (wie bei Sägeblatt), also insbesondere mit Spitzen ausgestattet sein, die abwechselnd in zueinander entgegengesetzte Richtungen zeigen. Dadurch kann vorteilhaft eine Erhöhung einer Haltekraft gegenüber seitlichen Scherkräften erreicht werden. Insbesondere bei einer Verwendung von Spiralmessern als Trenneinheit kann eine horizontale und eine vertikale Komponente einer Schnittkraft entstehen, so dass es insbesondere bei Spiralmessern sehr vorteilhaft sein kann, wenn ein Krallelement, vorzugsweise eine Halte- und/oder Positioniereinheit (eine Spannzange) beide Kraftkomponenten aufnehmen kann.

Weiterhin wird vorgeschlagen, dass die Krallelemente in einem Spiralmuster, in einem Ringmuster auf oder in mehreren, vorzugsweise zueinander konzentrischen, Spiral- und/oder Ringmustern auf dem Krallenträgerelement angeordnet sind. Dadurch können vorteilhafte Eigenschaften hinsichtlich einer Kompaktheit und/oder hinsichtlich einer erzeugbaren Haltekraft des Krallenträgerelements erreicht werden. Die Spitzen der ringförmig oder spiralförmig angeordneten Krallelemente zeigen jeweils im Wesentlichen in Richtung oder entgegen der Richtung des Ringverlaufs oder des Verlaufs der Spiralform.

Wenn das Krallenträgerelement, insbesondere lediglich, lediglich parallel zu einer Haupterstreckungsebene des Krallenträgerelements translatorisch bewegbar gelagert ist, kann vorteilhaft eine einfache Konstruktion bereitgestellt werden. Vorteilhaft kann ein Einklemmen des Objekts erreicht werden. In dem Fall, dass das Krallenträgerelement lediglich parallel zu der Haupterstreckungsebene des Krallenträgerelements translatorisch bewegbar gelagert ist, ist das Krallenträgerelement nicht rotatorisch bewegbar. Insbesondere ist das Krallenträgerelement in die Richtung translatorisch bewegbar gelagert, in die die Krallelemente relativ zu einer Senkrechten angewinkelt sind. Wenn also die Krallelemente nach unten abgeknickt sind, ist das Krallenträgerelement in diesem Fall nur nach unten und nach oben bewegbar, nicht nach vorne oder nach hinten und nicht zu einer der beiden Seiten. Es ist jedoch auch denkbar, dass das Krallenträgerelement in andere Richtungen translatorisch bewegbar ist als die Abknickrichtung der Krallelemente, beispielsweise wenn die Krallelemente leicht seitlich gebogen sind. Wenn die Halte- und/oder Positioniereinheit ein weiteres Krallenträgerelement aufweist, ist dieses vorzugsweise ebenfalls parallel oder lediglich parallel zu der Haupterstreckungsebene des Krallenträgerelements und/oder zu einer Haupterstreckungsebene des weiteren Krallenträgerelements translatorisch bewegbar gelagert. Vorzugsweise sind die beiden Krallenträgerelemente in diesem Fall aufeinander zu (Schließ- und/oder Verquetschrichtung) und voneinander weg (Öffnungs- und/oder Löserichtung) translatorisch bewegbar gelagert.

Alternativ oder zusätzlich wird vorgeschlagen, dass das Krallenträgerelement, insbesondere lediglich, um eine zumindest im Wesentlichen parallel zu einer Haupterstreckungsebene des Krallenträgerelements verlaufende Schwenkachse rotatorisch bewegbar gelagert ist. Dadurch kann vorteilhaft eine kompakte Ausgestaltung erreicht werden. Vorteilhaft kann ein Greifen des Objekts optimiert werden. In dem Fall, dass das Krallenträgerelement lediglich verschwenkbar gelagert ist, ist das Krallenträgerelement nicht translatorisch bewegbar. Wenn die Halte- und/oder Positioniereinheit ein weiteres Krallenträgerelement aufweist, ist dieses vorzugsweise ebenfalls schwenkbar oder lediglich schwenkbar zu der Haupterstreckungsebene des Krallenträgerelements und/oder zu einer Haupterstreckungsebene des weiteren Krallenträgerelements translatorisch bewegbar gelagert. Insbesondere sind die verschwenkbaren Krallenträgerelemente derart schwenkbar gelagert, dass die Oberflächen der Krallenträgerelemente, insbesondere die Krallelemente auf eine Objektoberfläche zu oder von einer Objektoberfläche weg geschwenkt werden können.

Alternativ oder zusätzlich wird außerdem vorgeschlagen, dass das Krallenträgerelement, insbesondere lediglich, um eine zumindest im Wesentlichen senkrecht zu einer Haupterstreckungsebene des Krallenträgerelements verlaufende Drehachse rotatorisch bewegbar gelagert ist. Dadurch kann vorteilhaft eine kompakte Ausgestaltung erreicht werden. Vorteilhaft kann ein Greifen des Objekts optimiert werden. In dem Fall, dass das Krallenträgerelement lediglich rotatorisch bewegbar gelagert ist, ist das Krallenträgerelement nicht translatorisch bewegbar. Wenn die Halte- und/oder Positioniereinheit ein weiteres Krallenträgerelement aufweist, ist dieses vorzugsweise ebenfalls (lediglich oder zusätzlich) um die Drehachse oder eine weitere Drehachse zumindest im Wesentlichen senkrecht zu einer Haupterstreckungsebene des weiteren Krallenträgerelements rotatorisch bewegbar gelagert. Insbesondere sind die rotatorisch bewegbaren Krallenträgerelemente derart drehbar gelagert, dass die Oberflächen der Krallenträgerelemente, insbesondere die Krallelemente in einer zu der Objektoberfläche parallelen Ebene auf Kreis- oder Spiralbahnen bewegt werden können. Generell können auch mehrere der folgenden Bewegungsarten kombiniert werden: translatorisches und paralleles Verschieben relativ zu der Haupterstreckungsebene der Krallenträgerelemente, Schwenken um eine Schwenkachse, die parallel zu der Haupterstreckungsebene der Krallenträgerelemente verläuft, und Rotieren um eine Drehachse, die senkrecht zu der Haupterstreckungsebene der Krallenträgerelemente verläuft.

Überdies wird vorgeschlagen, dass die Halte- und/oder Positioniereinheit zumindest ein relativ zu der Basis der Halte- und/oder Positioniereinheit translatorisch und/oder rotatorisch auslenkbares, insbesondere zumindest im Wesentlichen flächig ausgebildetes, weiteres Krallenträgerelement aufweist, auf dessen Oberfläche mehrere der Krallelemente, vorzugsweise positions- und orientierungsfest, angeordnet sind und/oder welches mehrere der Krallelemente einstückig ausbildet, wobei eine Krallrichtung zumindest eines Teils dieser Krallelemente des weiteren Krallenträgerelements angewinkelt zu einer Haupterstreckungsebene des weiteren Krallenträgerelements verläuft. Dadurch kann vorteilhaft eine Haltekraft bei möglichst geringer senkrechter Eindringtiefe weiter verbessert werden. Vorteilhaft kann dadurch das Objekt zwischen den Krallelementen der beiden beweglich gelagerten Krallenträgerelemente eingequetscht werden. Das weitere Krallenträgerelement kann zumindest im Wesentlichen identisch zu dem Krallenträgerelement ausgebildet sein und insbesondere gespiegelt zu dem Krallenträgerelement angeordnet sein. Das weitere Krallenträgerelement kann spiegelsymmetrisch zu dem Krallenträgerelement ausgebildet und/oder angeordnet sein. Alternativ kann das weitere Krallenträgerelement jedoch auch verschieden von dem Krallenträgerelement ausgebildet sein. Es ist denkbar, dass das weitere Krallenträgerelement gleichartige, gleichförmige und/oder gleich viele Krallelemente aufweist wie das Krallenträgerelement. Alternativ kann das weitere Krallenträgerelement jedoch auch andersartige, anders geformte und/oder unterschiedlich viele Krallelemente aufweisen wie das Krallenträgerelement. Es ist denkbar, dass Krallelemente der beiden Krallenträgerelemente zueinander versetzt angeordnet sind, so dass sie bei einem Aufeinanderzubewegen der beiden Krallenträgerelemente zumindest teilweise seitlich aneinander vorbeibewegt werden. Alternativ oder zusätzlich können Krallelemente der beiden Krallenträgerelemente bei einem Aufeinanderzubewegen der beiden Krallenträgerelemente sich auch direkt aufeinander zu bewegen. Insbesondere ist das weitere Krallenträgerelement gegenläufig zu dem Krallenträgerelement bewegbar gelagert. Insbesondere ist das weitere Krallenträgerelement auf das Krallenträgerelement zu bewegbar. Insbesondere sind zwei jeweils lediglich parallel zu einer Haupterstreckungsebene des Krallenträgerelements translatorisch bewegbar gelagerte Krallenträgerelemente entlang zueinander paralleler linearer Bewegungsrichtungen aufeinander zu bewegbar. Insbesondere sind zwei jeweils lediglich um eine zumindest im Wesentlichen senkrecht zu einer Haupterstreckungsebene des Krallenträgerelements verlaufende Drehachse rotatorisch bewegbar gelagerte Krallenträgerelemente in entgegengesetzte Drehrichtungen drehbar, so dass sich die Krallelemente dieser Krallenträgerelemente auf Kreisbahnen oder Spiralbahnen zumindest im Wesentlichen aufeinander zu bewegen. Dadurch kann jeweils vorteilhaft das Verquetschen des Objekts zwischen Krallelementen der beiden Krallenträgerelemente erreicht werden.

In diesem Zusammenhang wird vorgeschlagen, dass das weitere Krallenträgerelement derart relativ zu dem Krallenträgerelement bewegbar gelagert, insbesondere gekoppelt bewegbar gelagert, ist, dass bei oder nach einem Eindringen der Krallelemente der beiden Krallenträgerelemente in das Objekt ein Verquetschen eines Objektmaterials des Objekts erzeugt werden kann.

Dadurch kann eine vorteilhaft hohe Haltekraft für das Objekt bei möglichst geringer senkrechter Eindringtiefe in das Objekt erreicht werden. Insbesondere wird das Objektmaterial des Objekts dabei zwischen den in das Objekt eingedrungenen Krallelementen verquetscht. Vorzugsweise sind die beiden Krallenträgerelemente derart miteinander (mechanisch, z.B. über ein Getriebe) gekoppelt, dass eine Bewegung eines der beiden Krallenträgerelemente eine dazu gegenläufige Bewegung des anderen der beiden Krallenträgerelemente bedingt. Alternativ dazu ist jedoch auch denkbar, dass eines der Krallenträgerelemente beweglich und ein weiteres der Krallenträgerelemente starr / unbeweglich ausgeführt ist.

Außerdem wird in diesem Zusammenhang vorgeschlagen, dass Haupterstreckungsebenen der Krallelemente des weiteren Krallenträgerelements jeweils in entgegengesetzte Richtungen schief stehen wie Haupterstreckungsebenen der Krallelemente des Krallenträgerelements. Dadurch kann das Verquetschen des Objektmaterials zwischen den Krallelementen optimiert werden. Insbesondere kann eine hohe Objektmaterial-Verquetschung pro zurückgelegtem Krallenträgerelement-Weg erreicht werden. Insbesondere stehen die Haupterstreckungsebenen zumindest eines Großteils der Krallelemente des weiteren Krallenträgerelements um denselben Winkel schief zu der Haupterstreckungsebene des weiteren Krallenträgerelements wie zumindest ein Großteil der Haupterstreckungsebenen der Krallelemente des Krallenträgerelements, wobei vorzugsweise eine Winkelrichtung der jeweiligen Haupterstreckungsebenen jedoch umgekehrt ist. Insbesondere schneiden sich die Haupterstreckungsebenen zumindest eines Großteils der Krallelemente des weiteren Krallenträgerelements in einem Bereich, der vor den die Krallelemente aufweisenden Oberflächen der Krallenträgerelemente liegt. Insbesondere schneiden sich die Haupterstreckungsebenen zumindest eines Großteils der Krallelemente des weiteren Krallenträgerelements in einem Bereich, der den die Krallelemente aufweisenden Oberflächen zugewandt ist. Insbesondere sind die Krallrichtungen der Krallelemente (alle) einer senkrecht zu den die Krallelemente aufweisenden Oberflächen stehenden gedachten Mittelebene der Halte- und/oder Positioniereinheit zugewandt ausgebildet und/oder angeordnet. Alternativ ist jedoch auch denkbar, dass zumindest ein Teil Krallelemente Krallrichtungen aufweist, die von der Mittelebene wegzeigen. Durch derartige Krallelemente könnte anstatt einer Verquetschung eine Dehnung des Objektmaterials erreicht werden. Insbesondere sind die Oberflächen der Krallenträgerelemente, auf denen die Krallelemente angeordnet oder ausgebildet sind, zumindest im Wesentlichen parallel zueinander. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist.

Des Weiteren wird vorgeschlagen, dass das Krallenträgerelement und das weitere Krallenträgerelement frei von gegenseitigen Eingriffen und/oder Verschachtelungen sind. Dadurch kann vorteilhaft eine einfache Konstruktion erreicht werden.

Alternativ dazu wird vorgeschlagen, dass das Krallenträgerelement und das weitere Krallenträgerelement innerhalb der Halte- und/oder Positioniereinheit, vorzugsweise in einer durch die jeweils die Krallelemente aufweisenden Oberflächen der Krallenträgerelemente gebildeten gemeinsamen Oberflächenebene, ineinander verschachtelt angeordnet sind. Dadurch kann vorteilhaft eine kompakte Ausgestaltung erreicht werden. Vorteilhaft kann eine besonders hohe Quetschkraft, insbesondere bereits bei kleinen Bewegungen der Krallenträgerelemente, erreicht werden. Das Krallenträgerelement und das weitere Krallenträgerelement können dabei linear in einer Ebene miteinander verschachtelt (z.B. wie zwei ineinandergreifende Kämme) oder konzentrisch in einer Ebene verschachtelt (z.B. zwei ineinanderlaufende Ringe) oder eben spiralförmig verschachtelt (zwei ineinandergreifende Spiralen) sein.

Wenn zumindest ein Teil der Krallelemente, vorzugsweise alle Krallelemente, dreidimensional spitz zulaufend ausgebildet sind, kann vorteilhaft das Eindringen in die Oberfläche des Objekts optimiert werden. Vorteilhaft kann der Greifvorgang vereinfacht und/oder verbessert werden. Der Begriff "dreidimensional spitz zulaufend" beschreibt insbesondere eine Form oder Struktur, die sich in drei Dimensionen (Länge, Breite und Höhe) schrittweise zu einem Punkt oder einer Kante hin verjüngt. Diese Verjüngung kann symmetrisch oder asymmetrisch sein, je nach Geometrie der Form. Insbesondere wird ein Querschnitt eines dreidimensional spitz zulaufenden Objekts zunehmend kleiner, bis das Objekt in einer zumindest im Wesentlichen punktförmigen Spitze endet. Alternativ könnte zumindest ein Teil der Krallelemente, vorzugsweise alle Krallelemente, zweidimensional spitz zulaufend ausgebildet sein. Insbesondere wird eine Kontur eines zweidimensional spitz zulaufenden Objekts zunehmend kleiner, bis das Objekt in einer zumindest im Wesentlichen punktförmigen Kante endet (auch Keilform genannt).

Wenn zumindest ein Teil der dreidimensional spitz zulaufenden Krallelemente, vorzugsweise alle Krallelemente, zumindest zwei voneinander getrennte Spitzen aufweisen, kann vorteilhaft eine Krallwirkung verbessert werden. Vorteilhaft kann eine Gesamtzahl an krallend wirkenden Elementen pro Fläche erhöht werden. Vorteilhaft kann eine einfache Konstruktion erreicht werden. Die zwei Spitzen eines Krallelements könnten gerade / parallel zueinander sein oder leicht aufeinander zu oder leicht voneinander weg gerichtet sein. Wenn die zwei Spitzen eines Krallelements leicht aufeinander zu oder leicht voneinander weg gerichtet sind, könnten dadurch vorteilhaft Scherkräfte, die beim Slicen auftreten können, zumindest teilweise aufgefangen werden. Dadurch könnte vorteilhaft ein Risiko eines seitlichen Verrutschens des Objekts während des Slicens verringert werden. Die Krallelemente könnten jeweils auch drei oder mehr als drei voneinander getrennte Spitzen aufweisen.

Wenn eine Spitze zumindest eines Teils der dreidimensional spitz zulaufenden Krallelemente unsymmetrisch dreidimensional spitz zulaufend und/oder seitlich abgebogen ist, können vorteilhaft Scherkräfte, die beim Slicen auftreten können, zumindest teilweise aufgefangen werden. Dadurch könnte vorteilhaft ein Risiko eines seitlichen Verrutschens des Objekts während des Slicens verringert werden.

Außerdem wird vorgeschlagen, dass zumindest ein Teil der Krallelemente, vorzugsweise alle Krallelemente, zumindest im Wesentlichen sichelartig und/oder zumindest im Wesentlichen hakenartig geformt sind. Dadurch kann insbesondere eine vorteilhafte Krallwirkung erreicht werden. Vorteilhaft kann eine hohe Krallkraft bei möglichst geringer senkrechter Eindringtiefe erreicht werden. Eine sichelartige Form ist insbesondere eine konkav gekrümmte Geometrie, die typischerweise durch eine zumindest einseitige, kontinuierliche Rundung mit einer spitzen oder schmalen Endung gekennzeichnet ist. Eine hakenförmige Form ist insbesondere durch eine bogenförmige oder gekrümmte Geometrie charakterisiert, bei der eine Spitze zu einer Seite zeigt. Insbesondere ist zumindest ein Teil der Krallelemente katzenkrallenartig geformt. Eine katzenkrallenartige Form ist insbesondere eine dreidimensional spitz zulaufende, leicht bis stark gebogene Struktur, die vorzugsweise sowohl zum Einhaken als auch zum gezielten Durchdringen von Materialien dient. Die katzenkrallenartige Form findet in der Technik u.a. auch bei chirurgischen Instrumenten Anwendung.

Alternativ oder zusätzlich wird vorgeschlagen, dass zumindest ein Teil der Krallelemente, vorzugsweise alle Krallelemente, zumindest im Wesentlichen eine Form einer schiefen Pyramide aufweisen, vorzugsweise mit einer außerhalb einer Pyramidenbasis liegenden Spitze. Dadurch kann insbesondere eine vorteilhafte Krallwirkung erreicht werden. Vorteilhaft kann eine hohe Krallkraft bei möglichst geringer senkrechter Eindringtiefe erreicht werden. Eine schiefe Pyramide beschreibt insbesondere eine Pyramidenform, deren Spitze (Scheitelpunkt) nicht senkrecht über einem Mittelpunkt der Pyramidenbasis liegt, sondern seitlich dazu versetzt ist. Die Pyramidenbasis ist vorzugsweise ein N-eckiges Polygon, wobei vorzugsweise N = 3, 4, 5, 6 oder 7 ist. Andere N-Werte sind jedoch ebenfalls denkbar.

Alternativ oder zusätzlich wird vorgeschlagen, dass zumindest die einstückig, vorzugsweise monolithisch, mit dem Krallenträgerelement ausgebildeten Krallelemente durch aus der Haupterstreckungsebene des Krallenträgerelements herausgebogene Laschen, insbesondere Blechlaschen, ausgebildet sind. Dadurch kann vorteilhaft eine einfache und/oder stabile Konstruktion erreicht werden. Insbesondere ist das Krallenträgerelement zumindest in diesem Fall als ein Blech-Stanzbiegeteil ausgebildet. Das Blech-Stanzbiegeteil kann beispielsweise aus einem 3 mm starken Blech ausgebildet sein. Andere Blechstärken sind jedoch selbstverständlich ebenfalls denkbar. Insbesondere ist das Krallenträgerelement / sind die Krallenträgerelemente, vorzugsweise die Krallelemente der Krallenträgerelemente, in diesem Fall hobelartig / einer Hobelklinge ähnlich / Raspelzähnen eines Käsehobels ähnlich ausgebildet. Die hobelartig ausgebildeten Krallelemente sind vorzugsweise spitz zulaufende, keilförmige Erhebungen mit scharfen, asymmetrischen Kanten, die, beispielsweise in einem regelmäßigen Raster, leicht nach vorne geneigt auf dem Krallenträgerelement angeordnet sind, vorzugsweise von der Oberfläche des Krallenträgerelements abstehen.

Zusätzlich wird vorgeschlagen, dass angrenzend an einen Fuß zumindest eines der Krallelemente, vorzugsweise jedes Krallelements, eine das Krallenträgerelement durchdringende Öffnung ausgebildet ist, insbesondere zur Abfuhr von Objektresten zuvor gegriffener Objekte. Dadurch kann vorteilhaft eine hohe Betriebssicherheit (geringes Verstopfungsrisiko) und/oder eine hohe Hygiene (geringe Rückstände / Selbstreinigung) erreicht werden. Zudem kann vorteilhaft eine Reinigbarkeit verbessert werden. Insbesondere kann jede vorbeschriebene Krallelementform mit der angrenzenden Öffnung ausgestattet sein. Es kann einigen oder jedem Krallelement eines der Krallenträgerelemente eine eigene Öffnung zugeordnet sein. Eine Öffnung oder jede Öffnung eines der Krallenträgerelemente kann sich über mehrere Krallelemente erstrecken bzw. mehreren Krallelementen zugeordnet sein. Zumindest ein Teil der Öffnungen oder alle Öffnungen eines der Krallenträgerelemente ist rundum umschlossen / rundum durch die Oberfläche des Krallenträgerelements begrenzt. Vorzugsweise ist die Öffnung auf einer Seite des Fußes eines Krallelements angeordnet, in welche auch eine Krallrichtung des Krallelements zeigt. Insbesondere ist die Öffnung in Richtung einer Spitze des Krallelements angeordnet. Insbesondere ist die Öffnung in einem Bereich des Krallelements, insbesondere des Fußes des Krallelements angeordnet, in dem die Verquetschung des Materials des Objekts hauptsächlich stattfindet.

Außerdem wird vorgeschlagen, dass die industrielle Slicervorrichtung eine (mechanische) Ausstoßereinheit aufweist, welche dazu vorgesehen ist, das Objekt oder einen Rest des durch die Trenneinheit zerlegten Objekts durch eine Stoßbewegung sicher von der Halte- und/oder Positioniereinheit, vorzugsweise von den Krallelementen, zu lösen. Dadurch kann vorteilhaft eine hohe Betriebssicherheit (geringes Verstopfungsrisiko) und/oder eine hohe Hygiene (geringe Rückstände) erreicht werden. Die Ausstoßereinheit ist insbesondere dazu vorgesehen, mit einer Ausstoßeroberfläche in Kontakt mit einer Oberfläche des durch die Krallelemente gehalterten Objekts, insbesondere mit der Oberfläche des Objekts, welche durch die Krallelemente durchstoßen wurde, zu kommen und diese Oberfläche von der Oberfläche des Krallenträgerelements / der Krallenträgerelemente wegzuschieben. Die Stoßbewegung ist vorzugsweise stoßartig / ruckartig. Die Stoßbewegung führt vorzugsweise zu einem Abwerfen, vorzugsweise einem definierten reproduzierbaren Abwerfen des Rests des Objekts von der Halte- und/oder Positioniereinheit. Die Stoßbewegung ist dazu vorgesehen, den Rest des Objekts in ein dafür vorgesehenes Behältnis des industriellen Slicers mit der industriellen Slicervorrichtung zu werfen / zu bugsieren.

In diesem Zusammenhang wird zudem vorgeschlagen, dass die Ausstoßereinheit zumindest einen oder mehrere Stößelelemente aufweist, welche/r zwischen den beiden Krallenträgerelementen ausfahrbar ist/sind und/oder dass die Ausstoßereinheit zumindest einen oder mehrere Stößelelemente aufweist, welche/r zwischen benachbarten Krallelementen des Krallenträgerelements und/oder oberhalb oder unterhalb eines der Krallenträgerelemente aus- und einfahrbar ist/sind. Dadurch kann vorteilhaft ein effektives Abwerfen des Rests des Objekts erzielt werden, welches vorzugsweise nicht zu einem Zerbrechen des Rests des Objekts führt. Vorteilhaft kann dadurch ein vollständiges Abwerfen des Rests des Objekts erreicht werden.

Des Weiteren wird vorgeschlagen, dass die industrielle Slicervorrichtung eine Getriebeeinheit aufweist, welche dazu vorgesehen ist, Auslenkungsbewegungen des Krallenträgerelements mit Aus- und Einfahrbewegungen des Stößelelements oder der Stößelelemente zu koppeln, und zwar insbesondere derart, dass eine Bewegung des Krallenträgerelements, die dazu vorgesehen ist, eine interne Verquetschung des Objekts und/oder ein Festhalten des Objekts zu erzeugen, zu einem Einfahren des Stößelelements oder der Stößelelemente führt und/oder dass eine Bewegung des Krallenträgerelements, die dazu vorgesehen ist, eine interne Verquetschung des Objekts zu lösen und/oder ein Loslassen des Objekts zu erzeugen, zu einem Ausfahren des Stößelelements oder der Stößelelemente führt. Dadurch kann vorteilhaft eine hohe Betriebssicherheit erreicht werden. Zudem kann vorteilhaft eine hohe Taktzahl für den industriellen Slicer erreicht werden. Die Getriebeeinheit weist vorzugsweise eine Schnittstelle zu einem Anschluss einer Antriebseinheit auf, welche dazu vorgesehen ist, eine Bewegungsenergie für die translatorischen und/oder die rotatorischen Auslenkungsbewegungen des Krallenträgerelements motorisiert, pneumatisch oder hydraulisch zu erzeugen. Die Getriebeeinheit ist vorzugsweise dazu vorgesehen, die Bewegungsenergie in Bewegungen der Krallenträgerelemente zu übersetzen und überträgt so einen Teil der Bewegungsenergie auf das Objekt. Die erzeugte Verquetschung des Objekts, insbesondere des Objektmaterials, beträgt beispielhaft etwa 2 mm, könnte jedoch auch mehr oder weniger als das sein.

Weiterhin wird vorgeschlagen, dass das Krallenträgerelement zumindest eine, insbesondere umlaufend geschlossene, Ausnehmung aufweist, welche zu einer Durchführung des Stößelelements oder mehrerer der Stößelelemente vorgesehen ist. Dadurch kann vorteilhaft eine besonders kompakte Ausgestaltung der industriellen Slicervorrichtung, insbesondere der Ausstoßereinheit und der Halte- und/oder Positioniereinheit, erreicht werden.

Ferner wird ein industrieller Slicer, mit der Trenneinheit zu einem Zerlegen von Objekten in Slices und mit einem Bewegungsmechanismus, an welchem die industrielle Slicervorrichtung angeordnet ist, und welcher zumindest dazu vorgesehen ist, zu einer Herstellung einer Verbindung zwischen der Slicervorrichtung und dem Objekt die Slicervorrichtung zumindest eindimensional / linear auf das Objekt zuzubewegen, vorgeschlagen. Dadurch kann eine vorteilhafte Halterung des Objekts relativ zu der Trenneinheit erreicht werden. Vorteilhaft kann eine Ausbeute, insbesondere eine Anzahl an Scheiben pro geslicetem / geschnittenem Objekt, maximiert werden. Vorteilhaft kann insbesondere bei Lebensmittel-Objekten eine Verschwendung von Lebensmitteln reduziert werden, insbesondere indem kleinere / kürzere Endstücke erreicht werden können. Der Bewegungsmechanismus kann die Antriebseinheit umfassen. Der Bewegungsmechanismus kann eine Linearführung zu einem Verschieben der industriellen Slicervorrichtung, insbesondere in Richtung der Objekte und/oder der Trenneinheit, umfassen. Alternativ sind jedoch auch Bewegungsmechanismen zu einer mehrdimensionalen Bewegung der industriellen Slicervorrichtung denkbar. Zudem kann der industrielle Slicer eine Förderanlage wie z.B. ein Förderband, umfassen, mittels dem das Objekt relativ zu der industriellen Slicervorrichtung und/oder relativ zu der Trenneinheit bewegbar ist.

Außerdem wird ein Verfahren zu einem Slicen von Objekten, vorzugsweise zu einem In-Scheiben-Schneiden von Lebensmitteln wie unter anderem Käseprodukten, Wurstwaren, Fleischwaren, Fischwaren oder Backwaren, mittels des industriellen Slicers, vorgeschlagen, wobei das Objekt zumindest während des Zerlegens des Objekts in Slices, insbesondere durch die Trenneinheit des industriellen Slicers, von der industriellen Slicervorrichtung gehalten und/oder, vorzugsweise relativ zu einer Trenneinheit, positioniert wird. Dadurch kann eine vorteilhafte Halterung des Objekts relativ zu der Trenneinheit erreicht werden.

Vorteilhaft kann eine Slice-Ausbeute pro Objekt maximiert werden. Vorteilhaft kann eine Verschwendung von Lebensmitteln reduziert werden.

Die erfindungsgemäße industrielle Slicervorrichtung, der erfindungsgemäße industrielle Slicer und das erfindungsgemäße Verfahren sollen hierbei nicht auf die oben beschriebene Anwendung und Ausführungsform beschränkt sein. Insbesondere kann die erfindungsgemäße industrielle Slicervorrichtung, der erfindungsgemäße industrielle Slicer und das erfindungsgemäße Verfahren zu einer Erfüllung einer hierin beschriebenen Funktionsweise eine von einer hierin genannten Anzahl von einzelnen Elementen, Bauteilen und Einheiten abweichende Anzahl aufweisen.

### Zeichnungen

Weitere Vorteile ergeben sich aus der folgenden Zeichnungsbeschreibung. In den Zeichnungen ist sind sieben Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines industriellen Slicers mit einer industriellen Slicervorrichtung,
- Fig. 2: eine schematische perspektivische Darstellung der industriellen Slicervorrichtung mit einer Halte- und/oder Positioniereinheit,
- Fig. 3a: eine schematische Seitenansicht von Krallenträgerelementen der industriellen Slicervorrichtung mit mehreren Krallelementen,
- Fig. 3b: eine schematische Vorderansicht eines Teils von einem der Krallenträgerelemente,
- Fig. 3c: eine schematische Vorderansicht eines Teils des Krallenträgerelements mit einem leicht gebogenen Krallelement,
- Fig. 4: ein schematisches Ablaufdiagramm eines Verfahrens zum Slicen von Objekten mittels des industriellen Slicers,
- Fig. 5: eine schematische perspektivische Darstellung einer ersten alternativen industriellen Slicervorrichtung,
- Fig. 6: eine schematische Seitenansicht der ersten alternativen industriellen Slicervorrichtung,
- Fig. 7: eine schematische perspektivische Darstellung einer zweiten alternativen industriellen Slicervorrichtung,
- Fig. 8: eine schematische perspektivische Darstellung einer dritten alternativen industriellen Slicervorrichtung,
- Fig. 9: eine schematische Seitenansicht einer vierten alternativen industriellen Slicervorrichtung,
- Fig. 10: eine schematische Vorderansicht einer fünften alternativen industriellen Slicervorrichtung und
- Fig. 11: eine schematische Seitenansicht einer sechsten alternativen industriellen Slicervorrichtung

### Beschreibung der Ausführungsbeispiele

Die Figur 1 zeigt schematisch einen industriellen Slicer 96a. Der industrielle Slicer 96a ist ein Lebensmittel-Slicer. Der industrielle Slicer 96a ist zu einem Zerteilen von Objekten 12a, wie Käseprodukt-Laiben, Würsten, Fleischprodukten, Fischprodukten oder Backware-Laiben, in Slices 16a vorgesehen. Der industrielle Slicer 96a weist einen Aufnahmebereich 102a zu einer Aufnahme des Objekts 12a auf. Der Aufnahmebereich 102a umfasst beispielhaft ein Förderband 104a zu einem Verlagern des Objekts 12a innerhalb des Aufnahmebereichs 102a. Der Aufnahmebereich 102a kann schwenkbar ausgebildet sein (vgl. der in der Fig. 1 eingezeichnete Doppelpfeil 106a). Der industrielle Slicer 96a weist eine Trenneinheit 14a auf. Die Trenneinheit 14a ist zu einem Zerlegen des Objekts 12a in Slices 16a vorgesehen. Die Trenneinheit 14a umfasst ein Messer zum Zerteilen des Objekts 12a in die Slices 16a. Die Trenneinheit 14a ist auf das Objekt 12a zu und von dem Objekt 12a weg bewegbar (vgl. der in der Fig. 1 eingezeichnete Doppelpfeil 108a). Der industrielle Slicer 96a weist eine industrielle Slicervorrichtung 100a auf. Die industrielle Slicervorrichtung 100a umfasst eine Halte- und/oder Positioniereinheit 10a. Die Halte- und/oder Positioniereinheit 10a bildet eine Spannzange aus. Die Spannzange ist zu einem Greifen / Einspannen des Objekts 12a vorgesehen. Die Halte- und/oder Positioniereinheit 10a ist zu einem Festhalten und/oder Positionieren des zu slicenden Objekts 12a relativ zu der Trenneinheit 14a vorgesehen. Der industrielle Slicer 96a weist einen Bewegungsmechanismus 98a auf. Die industrielle Slicervorrichtung 100a ist an dem Bewegungsmechanismus 98a angeordnet. Die industrielle Slicervorrichtung 100a ist an dem Bewegungsmechanismus 98a befestigt. Der Bewegungsmechanismus 98a ist dazu vorgesehen, die industrielle Slicervorrichtung 100a zumindest eindimensional und/oder linear zu bewegen. Der Bewegungsmechanismus 98a ist zumindest dazu vorgesehen, die industrielle Slicervorrichtung 100a zu einer Herstellung einer (Greif-)Verbindung zwischen der Halte- und/oder Positioniereinheit 10a der Slicervorrichtung 100a und dem Objekt 12a zumindest eindimensional und/oder linear auf das Objekt 12a zuzubewegen (vgl. den in der Fig. 1 eingezeichneten Doppelpfeil 110a). Der Bewegungsmechanismus 98a weist eine Antriebseinheit 112a auf. Die Antriebseinheit 112a ist neben der Erzeugung der Linearbewegung der industriellen Slicervorrichtung 100a dazu vorgesehen, mit einem Eingang einer Getriebeeinheit 92a der industriellen Slicervorrichtung 100a zu koppeln, um dadurch interne Bewegungen der industriellen Slicervorrichtung 100a, beispielsweise Bewegungen von Komponenten der Halte- und/oder Positioniereinheit 10a, wie deren Krallenträgerelemente 26a, 64a, anzutreiben. Die industrielle Slicervorrichtung 100a weist die Getriebeeinheit 92a auf. Die Getriebeeinheit 92a ist zwischen die Halte- und/oder Positioniereinheit 10a und den Bewegungsmechanismus 98a zwischengeschaltet.

Die Figur 2 zeigt eine schematische perspektivische Darstellung der industriellen Slicervorrichtung 100a. Die industrielle Slicervorrichtung 100a ist eine industrielle Lebensmittelslicer-Vorrichtung. Die Halte- und/oder Positioniereinheit 10a weist ein Krallenträgerelement 26a auf. Die Halte- und/oder Positioniereinheit 10a weist eine Basis 24a auf. Die Basis 24a umfasst die Getriebeeinheit 92a. Die Basis 24a umfasst ein die Getriebeeinheit 92a aufnehmendes Strukturgerüst 114a. Das Krallenträgerelement 26a ist relativ zu der Basis 24a translatorisch auslenkbar. Das Krallenträgerelement 26a ist flächig ausgebildet. Das Krallenträgerelement 26a ist lediglich parallel zu einer Haupterstreckungsebene 36a (vgl. Fig. 3a) des Krallenträgerelements 26a translatorisch bewegbar gelagert. Die Halte- und/oder Positioniereinheit 10a weist ein weiteres Krallenträgerelement 64a auf. Das weitere Krallenträgerelement 64a ist relativ zu der Basis 24a translatorisch auslenkbar. Die translatorischen Auslenkungen der Krallenträgerelemente 26a, 64a sind durch die von der Antriebseinheit 112a angetriebene Getriebeeinheit 92a erzeugt. Das weitere Krallenträgerelement 64a ist flächig ausgebildet. Das weitere Krallenträgerelement 64a ist lediglich parallel zu der Haupterstreckungsebene 36a des Krallenträgerelements 26a translatorisch bewegbar gelagert. Das Krallenträgerelement 26a und das weitere Krallenträgerelement 64a sind frei von gegenseitigen Eingriffen und/oder Verschachtelungen. Beispielhaft besitzt das Krallenträgerelement 26a oder die Krallenträgerelemente 26a, 64a zusammen eine Fläche von etwa 90 mm x 90 mm, was etwa typischen maximalen Größen von Objekten 12a und Slices 16a entspricht. Größere oder kleinere Abmessungen der Krallenträgerelemente 26a, 64a sind jedoch ebenfalls denkbar.

Jedes der Krallenträgerelemente 26a, 64a weist eine Vielzahl an Krallelementen 18a, 20a, 30a, 32a auf. Die Krallelemente 18a, 20a, 30a, 32a sind dazu vorgesehen, zu einer Erzeugung einer das Objekt 12a an der Halte- und/oder Positioniereinheit 10a festhaltenden Krallkraft eine Oberfläche 22a (vgl. Fig. 1) des Objekts 12a zu durchstoßen und in das Objekt 12a einzudringen. Die Krallelemente 18a, 20a, 30a, 32a jedes der Krallenträgerelemente 26a, 64a sind jeweils in mehreren zueinander parallelen Zeilen 54a angeordnet. Die Krallelemente 18a, 20a, 30a, 32a jedes der Krallenträgerelemente 26a, 64a sind jeweils in mehreren zueinander parallelen Spalten 56a angeordnet. Die Krallenträgerelemente 26a, 64a bilden jeweils die zugehörigen Krallelemente 18a, 20a, 30a, 32a einstückig aus. Die Krallelemente 18a, 20a, 30a, 32a sind monolithisch mit dem jeweiligen Krallenträgerelement 26a, 64a ausgebildet. Die einstückig mit den Krallenträgerelementen 26a, 64a ausgebildeten Krallelemente 18a, 20a, 30a, 32a sind von Blechlaschen gebildet, die aus den jeweiligen Haupterstreckungsebenen 36a, 68a (vgl. Fig. 3a) des jeweiligen Krallenträgerelements 26a, 64a herausgebogen sind. Das weitere Krallenträgerelement 64a ist derart relativ zu dem Krallenträgerelement 26a bewegbar gelagert, insbesondere durch die Getriebeeinheit 92a gekoppelt bewegbar gelagert, dass bei oder nach einem Eindringen der Krallelemente 18a, 20a, 30a, 32a der beiden Krallenträgerelemente 26a, 64a in das Objekt 12a ein Verquetschen eines Objektmaterials des Objekts 12a erzeugt wird.

Die industrielle Slicervorrichtung 100a weist eine Ausstoßereinheit 88a auf. Die Ausstoßereinheit 88a ist dazu vorgesehen, Reste von durch die Trenneinheit 14a vollständig zerlegten Objekten 12a durch eine Stoßbewegung sicher von der Halte- und/oder Positioniereinheit 10a zu lösen. Die Ausstoßereinheit 88a ist dazu vorgesehen, die Reste der durch die Trenneinheit 14a vollständig zerlegten Objekte 12a durch die Stoßbewegung von den Krallelementen 18a, 20a, 30a, 32a zu lösen. Die Ausstoßereinheit 88a weist mehrere Stößelelemente 90a auf. Alternativ könnte auch lediglich ein Stößelelement 90a vorgesehen sein. Die Stößelelemente 90a sind jeweils zwischen benachbarten Krallelementen 18a, 20a eines der Krallenträgerelemente 26a, 64a aus- und einfahrbar. Das jeweilige Krallenträgerelement 26a, 64a weist dazu pro Stößelelement 90a eine umlaufend geschlossene Ausnehmung 94a auf. Jede der Ausnehmungen 94a ist zu einer Durchführung des jeweiligen zugeordneten Stößelelements 90a vorgesehen. Nach einer Durchführung durch die jeweilige Ausnehmung 94a steht das zugehörige Stößelelement 90a wesentlich über die Oberfläche 22a, 66a des jeweiligen Krallenträgerelements 26a, 64a über. Die Getriebeeinheit 92a ist dazu vorgesehen, eine Auslenkungsbewegung des Krallenträgerelements 26a mit Aus- und Einfahrbewegungen des Stößelelements 90a zu koppeln. Die Getriebeeinheit 92a koppelt die Auslenkungsbewegungen des Krallenträgerelements 26a mit den Aus- und Einfahrbewegungen des Stößelelements 90a derart, dass eine Bewegung des Krallenträgerelements 26a, die dazu vorgesehen ist, die interne Verquetschung des Objekts 12a und/oder das Festhalten des Objekts 12a zu erzeugen, zu einem Einfahren des Stößelelements 90a führt, so dass das Stößelelement 90a in diesem Zustand (geschlossener Zustand der Krallenträgerelemente 26a, 64a) nicht über die Oberfläche 28a, 66a des jeweiligen Krallenträgerelements 26a, 64a übersteht. Die Getriebeeinheit 92a koppelt die Auslenkungsbewegungen des Krallenträgerelements 26a mit den Aus- und Einfahrbewegungen des Stößelelements 90a derart, dass eine Bewegung des Krallenträgerelements 26a, die dazu vorgesehen ist, die interne Verquetschung des Objekts 12a zu lösen und/oder ein Loslassen des Objekts 12a zu erzeugen, zu einem Ausfahren des Stößelelements 90a führt, so dass das Stößelelement 90a in diesem Zustand (geöffneter Zustand der Krallenträgerelemente 26a, 64a) über die Oberfläche 28a, 66a des jeweiligen Krallenträgerelements 26a, 64a übersteht und ggf. nach dem Öffnen der Krallenträgerelemente 26a, 64a noch in den Krallelementen 18a, 20a, 30a, 32a hängende Reste des Objekts 12a entfernt / verdrängt.

Die Figur 3a zeigt eine schematische Seitenansicht der Krallenträgerelemente 26a, 64a mit mehreren Krallelementen 18a, 20a. Die Krallelemente 18a, 20a weisen jeweils eine Krallrichtung 34a auf. Die Krallrichtung 34a der Krallelemente 18a, 20a des Krallenträgerelements 26a verläuft angewinkelt zu der Haupterstreckungsebene 36a des Krallenträgerelements 26a. Haupterstreckungsebenen 38a, 40a der Krallelemente 18a, 20a des Krallenträgerelements 26a stehen jeweils schief zu der Haupterstreckungsebene 36a des Krallenträgerelements 26a. Winkel 42a, 44a zwischen den jeweiligen Haupterstreckungsebenen 38a, 40a der Krallelemente 18a, 20a des Krallenträgerelements 26a und der Haupterstreckungsebene 36a des Krallenträgerelements 26a sind kleiner als 60° und größer als 20° (vorzugsweise kleiner als 60° und größer als 30°). Winkel 46a, 48a zwischen den Krallrichtungen 34a der Krallelemente 18a, 20a des Krallenträgerelements 26a und der Haupterstreckungsebene 36a des Krallenträgerelements 26a sind ebenfalls kleiner als 70° und größer als 20° (vorzugsweise kleiner als 60° und größer als 30°). Haupterstreckungsebenen 70a, 72a der Krallelemente 30a, 32a des weiteren Krallenträgerelements 64a stehen jeweils in entgegengesetzte Richtungen schief wie Haupterstreckungsebenen 38a, 40a der Krallelemente 18a, 20a des Krallenträgerelements 26a. Die Krallelemente 18a, 20a weisen einen senkrechten Überstand 50a über die Oberfläche 28a des Krallenträgerelements 26a, die die jeweiligen Krallelemente 18a,20a umgibt, auf. Der senkrechte Überstand 50a der Krallelemente 18a, 20a des Krallenträgerelements 26a ist dauerhaft 4 mm oder mehr (vorzugsweise 6 mm oder mehr). Der senkrechte Überstand 50a der Krallelemente 18a, 20a des Krallenträgerelements 26a ist dauerhaft 10 mm oder weniger (vorzugsweise 8 mm oder weniger). Beispielhaft stehen in den Figuren immer alle Krallelemente 18a, 20a, 30a, 32a etwa gleich weit über die sie umgebende Oberfläche 22a des zugehörigen Krallenträgerelements 26a, 64a über. Alternativ ist jedoch auch denkbar, dass zumindest ein Teil der Krallelemente 18a, 20a, 30a, 32a gezielt wesentlich weniger oder wesentlich mehr senkrecht übersteht als andere der Krallelemente 18a, 20a, 30a, 32a.

Die Figur 3b zeigt schematisch eine Vorderansicht eines Teils des Krallenträgerelements 26a mit mehreren Krallelementen 18a, 20a. Die Krallelemente 18a, 20a sind dreidimensional spitz zulaufend ausgebildet. Angrenzend an jeweils einen, insbesondere eine Verbindung mit dem zugehörigen Krallenträgerelement 26a, 64a herstellenden, Fuß 84a der Krallelemente 18a, 20a, 30a, 32a weist das jeweilige Krallenträgerelement 26a, 64a eine das jeweilige Krallenträgerelement 26a, 64a durchdringende Öffnung 86a auf. Die Öffnung 86a ist zu einer Abfuhr von Resten zuvor gegriffener Objekte 12a vorgesehen. Die Krallelemente 18a, 20a, 30a, 32a sind insbesondere in Zusammenschau mit den Öffnungen 86a hobelartig / auf eine Weise wie Raspelzähne eines Hobels geformt.

Die Figur 3c zeigt schematisch eine Vorderansicht eines Teils des Krallenträgerelements 26a mit einem leicht gebogenen Krallelement 52a. Das leicht gebogene Krallelement 52a umfasst eine Spitze 78a, die unsymmetrisch dreidimensional spitz zulaufend ist. Das leicht gebogene Krallelement 52a umfasst eine Spitze 78a, die seitlich leicht nach rechts (bei einer Ansicht von vorne) abgebogen ist.

Die Figur 4 zeigt ein schematisches Ablaufdiagramm eines Verfahrens zum Slicen der Objekte 12a mittels des industriellen Slicers 96a. In zumindest einem Verfahrensschritt 116a wird das Objekt 12a in den Aufnahmebereich 102a eingelegt. In zumindest einem Verfahrensschritt 118a wird das Objekt 12a von dem Förderband 104a in eine Anfangsposition gefahren. In zumindest einem weiteren Verfahrensschritt 120a wird der Aufnahmebereich 102a entlang der Richtung des Doppelpfeils 106a verkippt. In zumindest einem weiteren Verfahrensschritt 122a wird die industrielle Slicervorrichtung 100a mit der Halte- und/oder Positioniereinheit 10a auf das Objekt 12a zubewegt. In zumindest einem weiteren Verfahrensschritt 124a dringen die Krallelemente 18a, 20a, 30a, 32a in die Oberfläche 22a des Objekts 12a und werden translatorisch und/oder rotatorisch derart bewegt, dass das Objektmaterial des Objekts 12a zwischen den eingedrungenen Krallelementen 18a, 20a, 30a, 32a verquetscht wird. In zumindest einem weiteren Verfahrensschritt 126a wird das Objekt 12a von der Trenneinheit 14a bearbeitet und dabei in viele Slices 16a zerlegt. Während des Zerlegens des Objekts 12a in die Slices 16a durch die Trenneinheit 14a des industriellen Slicers 96a wird das Objekt 12a von der Halte- und/oder Positioniereinheit 10a der industriellen Slicervorrichtung 100a gehalten. In zumindest einem weiteren Verfahrensschritt 128a wird das Objekt 12a während des Zerlegens im von der Halte- und/oder Positioniereinheit 10a gehaltenen Zustand in Richtung der Trenneinheit 14a nachgeführt. In zumindest einem weiteren Verfahrensschritt 130a wird nach einem vollständigen Zerteilen des Objekts 12a in die Slices 16a der Rest des Objekts 12a mit Hilfe des Ausfahrens des Stößelelements 90a der Ausstoßereinheit 88a von der Halte- und/oder Positioniereinheit 10a entfernt und vorzugsweise gezielt abgeworfen. Im Anschluss kann ein neues Objekt 12a in den Aufnahmebereich 102a verbracht werden und das vorbeschriebene Verfahren beginnt von vorne.

In den Figuren 5 bis 11 ist sind sechs weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 4, verwiesen werden kann. Zur Unterscheidung der Ausführungsbeispiele ist der Buchstabe a den Bezugszeichen des Ausführungsbeispiels in den Figuren 1 bis 4 nachgestellt. In den Ausführungsbeispielen der Figuren 5 bis 11 ist der Buchstabe a durch die Buchstaben b bis g ersetzt

Die Figur 5 zeigt eine schematische perspektivische Darstellung einer ersten alternativen industriellen Slicervorrichtung 100b. Die Figur 6 zeigt eine schematische Seitenansicht der ersten alternativen industriellen Slicervorrichtung 100b. Die erste alternative industrielle Slicervorrichtung 100b weist eine erste alternative Halte- und/oder Positioniereinheit 10b auf. Die erste alternative Halte- und/oder Positioniereinheit 10b umfasst ein Krallenträgerelement 26b und ein weiteres Krallenträgerelement 64b. Die Krallenträgerelemente 26b, 64b sind lediglich parallel zu einer Haupterstreckungsebene 36b (vgl. Fig. 6) des jeweiligen Krallenträgerelements 26b, 64b translatorisch bewegbar gelagert. Das Krallenträgerelement 26b und das weitere Krallenträgerelement 64b sind frei von gegenseitigen Eingriffen und/oder Verschachtelungen. Jedes der Krallenträgerelemente 26b, 64b weist eine Vielzahl an ersten alternativen Krallelementen 18b, 20b, 30b, 32b auf. Die alternativen Krallelemente 18b, 20b, 30b, 32b sind auf Oberflächen 28b der Krallenträgerelemente 26b, 64b positions- und orientierungsfest angeordnet. Die alternativen Krallelemente 18b, 20b, 30b, 32b sind auf die Oberflächen 28b der Krallenträgerelemente 26b, 64b montiert. Die ersten alternativen Krallelemente 18b, 20b, 30b, 32b sind separat von den Krallenträgerelementen 26b, 64b gefertigt. Das weitere Krallenträgerelement 64b ist derart relativ zu dem Krallenträgerelement 26b bewegbar gelagert, dass bei oder nach einem Eindringen der ersten alternativen Krallelemente 18b, 20b, 30b, 32b in ein Objekt ein Verquetschen eines Objektmaterials des Objekts 12b durch ein lineares Aufeinanderzubewegen der beiden Krallenträgerelemente 26b, 64b erzeugt wird.

Die ersten alternativen Krallelemente 18b, 20b, 30b, 32b sind zumindest im Wesentlichen sichelartig und/oder zumindest im Wesentlichen hakenartig geformt. Die ersten alternativen Krallelemente 18b, 20b, 30b, 32b sind katzenkrallenartig geformt. Die erste alternative industrielle Slicervorrichtung 100b weist eine Ausstoßereinheit 88b auf. Die Ausstoßereinheit 88b ist dazu vorgesehen, Reste von durch eine Trenneinheit vollständig zerlegten Objekte 12b durch eine Stoßbewegung sicher von der ersten alternativen Halte- und/oder Positioniereinheit 10b zu lösen. Die Ausstoßereinheit 88b ist dazu vorgesehen, die Reste der durch die Trenneinheit 14b vollständig zerlegten Objekten 12b durch die Stoßbewegung von den ersten alternativen Krallelementen 18b, 20b, 30b, 32b zu lösen. Die Ausstoßereinheit 88b weist mehrere Stößelelemente 90b auf. Die Stößelelemente 90b sind jeweils in einem Zwischenraum 132b zwischen den beiden Krallenträgerelementen 26b, 64b ausfahrbar und einfahrbar.

Die Figur 7 zeigt eine schematische perspektivische Darstellung einer zweiten alternativen industriellen Slicervorrichtung 100c. Die zweite alternative industrielle Slicervorrichtung 100c weist eine zweite alternative Halte- und/oder Positioniereinheit 10c auf. Die zweite alternative Halte- und/oder Positioniereinheit 10c umfasst ein Krallenträgerelement 26c und ein weiteres Krallenträgerelement 64c. Die Krallenträgerelemente 26c, 64c sind lediglich parallel zu einer Haupterstreckungsebene 36c des jeweiligen Krallenträgerelements 26c, 64c translatorisch bewegbar gelagert. Das Krallenträgerelement 26c und das weitere Krallenträgerelement 64c sind innerhalb der zweiten alternativen Halte- und/oder Positioniereinheit 10c ineinander verschachtelt angeordnet.

Die Figur 8 zeigt eine schematische perspektivische Darstellung einer dritten alternativen industriellen Slicervorrichtung 100d. Die dritte alternative industrielle Slicervorrichtung 100d weist eine dritte alternative Halte- und/oder Positioniereinheit 10d auf. Die dritte alternative Halte- und/oder Positioniereinheit 10d umfasst ein Krallenträgerelement 26d und ein weiteres Krallenträgerelement 64d. Die Krallenträgerelemente 26d, 64d sind jeweils ringförmig ausgebildet. Die Krallenträgerelemente 26d, 64d sind jeweils rotatorisch bewegbar. Die Krallenträgerelemente 26d, 64d sind in entgegengesetzte Richtungen zueinander rotatorisch bewegbar. Die Krallenträgerelemente 26d, 64d sind lediglich um eine senkrecht zu einer Haupterstreckungsebene 36d des jeweiligen Krallenträgerelements 26d verlaufende zentrale Drehachse 62d rotatorisch bewegbar gelagert. Das Krallenträgerelement 26d und das weitere Krallenträgerelement 64d sind innerhalb der dritten alternativen Halte- und/oder Positioniereinheit 10d ineinander verschachtelt angeordnet. Jedes der Krallenträgerelemente 26d, 64d weist eine Vielzahl an Krallelementen 18d, 20d, 30d, 32d auf, welche den ersten alternativen Krallelementen 18b, 20b, 30b, 32b aus der Figur 5 ähneln. Das weitere Krallenträgerelement 64d ist derart relativ zu dem Krallenträgerelement 26d bewegbar gelagert, dass bei oder nach einem Eindringen der Krallelemente 18d, 20d, 30d, 32d in ein Objekt 12d ein Verquetschen eines Objektmaterials des Objekts 12d durch ein rotatorisches Aufeinanderzubewegen der beiden Krallenträgerelemente 26d, 64d erzeugt wird. Die Krallelemente 18d, 20d, 30d, 32d sind jeweils in zueinander konzentrischen Ringmustern 58d auf dem Krallenträgerelement 26d angeordnet. Die dritte alternative industrielle Slicervorrichtung 100d weist eine Ausstoßereinheit 88d auf. Die Ausstoßereinheit 88d weist ein Stößelelement 90d auf. Das Stößelelement 90d ist zentral in einer Mitte der ringförmigen Krallenträgerelemente 26d, 64d angeordnet. Die Drehachse 62d verläuft zentral durch das Stößelelement 90d.

Die Figur 9 zeigt eine schematische Seitenansicht einer vierten alternativen industriellen Slicervorrichtung 100e. Die vierte alternative industrielle Slicervorrichtung 100e weist eine vierte alternative Halte- und/oder Positioniereinheit 10e auf. Die vierte alternative Halte- und/oder Positioniereinheit 10e umfasst ein Krallenträgerelement 26e und ein weiteres Krallenträgerelement 64e. Die Krallenträgerelemente 26e, 64e sind jeweils rotatorisch bewegbar. Die Krallenträgerelemente 26e, 64e sind in entgegengesetzte Richtungen zueinander rotatorisch bewegbar. Die Krallenträgerelemente 26e, 64e sind lediglich um eine zumindest parallel zu einer Haupterstreckungsebene 36e des jeweiligen Krallenträgerelements 26e, 64e verlaufende Schwenkachse 60e rotatorisch bewegbar gelagert. Das Krallenträgerelement 26e und das weitere Krallenträgerelement 64e sind frei von gegenseitigen Eingriffen und/oder Verschachtelungen.

Die Figur 10 zeigt eine schematische Vorderansicht einer fünften alternativen industriellen Slicervorrichtung 100f. Die fünfte alternative industrielle Slicervorrichtung 100f weist eine fünfte alternative Halte- und/oder Positioniereinheit 10f auf. Die fünfte alternative Halte- und/oder Positioniereinheit 10f umfasst ein Krallenträgerelement 26f und ein weiteres Krallenträgerelement 64f. Die Krallenträgerelemente 26f, 64f sind jeweils translatorisch bewegbar. Das Krallenträgerelement 26f und das weitere Krallenträgerelement 64f sind innerhalb der dritten alternativen Halte- und/oder Positioniereinheit 10f ineinander verschachtelt angeordnet. Jedes der Krallenträgerelemente 26f, 64f weist eine Vielzahl an zweiten alternativen Krallelementen 18f, 20f, 30f, 32f auf. Die zweiten alternativen Krallelemente 18f, 20f, 30f, 32f weisen jeweils zwei voneinander getrennte Spitzen 74f, 76f auf. Jede der Spitzen 74f, 76f läuft dreidimensional spitz zu. Die Spitzen 74f, 76f der Krallelemente 18f, 20f, 30f, 32f sind jeweils seitlich leicht abgebogen. Die fünfte alternative industrielle Slicervorrichtung 100f weist eine Ausstoßereinheit 88f auf. Die Ausstoßereinheit 88f weist ein Stößelelement 90f auf. Das Stößelelement 90f ist unterhalb der beiden Krallenträgerelemente 26f, 64f aus- und einfahrbar. Alternativ könnte das Stößelelement 90f oder ein weiteres Stößelelement 90f auch oberhalb der beiden Krallenträgerelemente 26f, 64f aus- und einfahrbar sein.

Die Figur 11 zeigt eine schematische Seitenansicht einer sechsten alternativen industriellen Slicervorrichtung 100g. Die sechste alternative industrielle Slicervorrichtung 100g weist eine sechste alternative Halte- und/oder Positioniereinheit 10g auf. Die sechste alternative Halte- und/oder Positioniereinheit 10g umfasst ein Krallenträgerelement 26g. Das Krallenträgerelement 26g weist eine Vielzahl an dritten alternativen Krallelementen 18g, 20g auf. Die dritten alternativen Krallelemente 18g, 20g weisen eine Form einer schiefen Pyramide auf. Die schiefe Pyramide ist derart ausgebildet, dass eine senkrecht von einer Pyramidenspitze 82g der schiefen Pyramide in Richtung einer Pyramidenbasis 80g der schiefen Pyramide zeigende Gerade außerhalb der Pyramidenbasis 80g liegt.

## Patentansprüche

1. Industrielle Slicervorrichtung (100a-g), insbesondere industrielle Lebensmittelslicer-Vorrichtung, mit einer Halte- und/oder Positioniereinheit (10a-g) zumindest zu einem Festhalten und/oder Positionieren eines zu slicenden Objekts (12a-g), vorzugsweise eines in Scheiben zu schneidenden Lebensmittels wie unter anderem beispielsweise einem Käseprodukt, einer Wurstware, einer Fleischware, einer Fischware oder einer Backware, relativ zu einer Trenneinheit (14a-g), welche das Objekt (12a-g) in eine Vielzahl an Slices (16a-g) zerlegen kann, wobei die Halte- und/oder Positioniereinheit (10a-g) eine Vielzahl an Krallelementen (18ag, 20a-g, 30a-g, 32a-g) aufweist, die dazu vorgesehen sind, zu einer Erzeugung einer das Objekt (12a-g) an der Halte- und/oder Positioniereinheit (10a-g) haltenden Krallkraft eine Oberfläche (22a-g) des Objekts (12a-g) zu durchstoßen und in das Objekt (12a-g) einzudringen, **dadurch gekennzeichnet, dass** die Halte- und/oder Positioniereinheit (10a-g) zumindest ein relativ zu einer Basis (24a-g) der Halte- und/oder Positioniereinheit (10a-g) translatorisch und/oder rotatorisch auslenkbares, insbesondere zumindest im Wesentlichen flächig ausgebildetes, Krallenträgerelement (26a-g) aufweist, auf dessen Oberfläche (28a-g) mehrere der Krallelemente (18b-g, 20b-g), vorzugsweise positions- und orientierungsfest, angeordnet sind und/oder welches mehrere der Krallelemente (18a, 20a) einstückig ausbildet, wobei eine Krallrichtung (34a-g) zumindest eines Teils dieser Krallelemente (18a-g, 20a-g) des Krallenträgerelements (26a-g) angewinkelt zu einer Haupterstreckungsebene (36a-g) des Krallenträgerelements (26a-g) verläuft.

2. Industrielle Slicervorrichtung (100a-g) nach Anspruch 1, **dadurch gekennzeichnet, dass** zumindest eines der Krallelemente (18a-g, 20a-g) des Krallenträgerelements (26a-g) dauerhaft wenigstens 4 mm, vorzugsweise wenigstens 6 mm, über die das Krallelement (18a-g, 20a-g) umgebende Oberfläche (28a-g) des Krallenträgerelements (26a-g) senkrecht übersteht.

3. Industrielle Slicervorrichtung (100a-g) nach Anspruch 1 oder 2, **dadurch gekennzeichnet, dass** keines der Krallelemente (18a-g, 20a-g) des Krallenträgerelements (26a-g) mehr als 10 mm, vorzugsweise mehr als 8 mm, über die das Krallelement (18a-g, 20a-g) umgebende Oberfläche (28a-g) des Krallenträgerelements (26a-g) senkrecht übersteht.

4. Industrielle Slicervorrichtung (100a-g) nach einem der vorhergehenden Ansprüche, **dadurch gekennzeichnet, dass** Haupterstreckungsebenen (38a-g, 40a-g) der Krallelemente (18a-g, 20a-g) des Krallenträgerelements (26a-g) schief zu der Haupterstreckungsebene (36a-g) des Krallenträgerelements (26a-g) stehen.

5. Industrielle Slicervorrichtung (100a-g) nach Anspruch 4, **dadurch gekennzeichnet, dass** Winkel (42a-g, 44a-g) zwischen den Haupterstreckungsebenen (38a-g, 40a-g) der Krallelemente (18a-g, 20ag) des Krallenträgerelements (26a-g) und der Haupterstreckungsebene (36a-g) des Krallenträgerelements (26a-g) und/oder Winkel (46a-g, 48a-g) zwischen den Krallrichtungen (34a-g) der Krallelemente (18a-g, 20a-g) des Krallenträgerelements (26a-g) und der Haupterstreckungsebene (36ag) des Krallenträgerelements (26a-g) kleiner sind als 70°, vorzugsweise kleiner sind als 60°.

6. Industrielle Slicervorrichtung (100a-g) nach Anspruch 4 oder 5, **dadurch gekennzeichnet, dass** Winkel (42a-g, 44a-g) zwischen den Haupterstreckungsebenen (38a-g, 40a-g) der Krallelemente (18a-g, 20ag) des Krallenträgerelements (26a-g) und der Haupterstreckungsebene (36a-g) des Krallenträgerelements (26a-g) und/oder Winkel (46a-g, 48a-g) zwischen den Krallrichtungen (34a-g) der Krallelemente (18a-g, 20a-g) des Krallenträgerelements (26a-g) und der Haupterstreckungsebene (36ag) des Krallenträgerelements (26a-g) größer sind als 20°, vorzugsweise größer sind als 30°.

7. Industrielle Slicervorrichtung (100a-c; 100e-g) nach einem der vorhergehenden Ansprüche, **dadurch gekennzeichnet, dass** die Krallelemente (18a-c, 20a-c; 18e-g, 20e-g) in mehreren zueinander parallelen Zeilen (54a-c, 54e-g) und/oder in mehreren zueinander parallelen Spalten (56a-c; 54e-g) auf dem Krallenträgerelement (26a-c; 26e-g) angeordnet sind.

8. Industrielle Slicervorrichtung (100d) nach einem der Ansprüche 1 bis 6, **dadurch gekennzeichnet, dass** die Krallelemente (18d, 20d) in einem Spiralmuster, in einem Ringmuster (58d) oder in mehreren, vorzugsweise zueinander konzentrischen, Spiral- und/oder Ringmustern (58d) auf dem Krallenträgerelement (26d) angeordnet sind.

9. Industrielle Slicervorrichtung (100a-c; 100f-g) nach einem der vorhergehenden Ansprüche, **dadurch gekennzeichnet, dass** das Krallenträgerelement (26a-c; 26f-g), insbesondere lediglich, parallel zu der Haupterstreckungsebene (36a-c; 36f-g) des Krallenträgerelements (26a-c; 26f-g) translatorisch bewegbar gelagert ist.

10. Industrielle Slicervorrichtung (100e) nach einem der vorhergehenden Ansprüche, **dadurch gekennzeichnet, dass** das Krallenträgerelement (26e), insbesondere lediglich, um eine zumindest im Wesentlichen parallel zu der Haupterstreckungsebene (36e) des Krallenträgerelements (26e) verlaufende Schwenkachse (60e) rotatorisch bewegbar gelagert ist.

11. Industrielle Slicervorrichtung (100d) nach einem der vorhergehenden Ansprüche, **dadurch gekennzeichnet, dass** das Krallenträgerelement (26d), insbesondere lediglich, um eine zumindest im Wesentlichen senkrecht zu der Haupterstreckungsebene (36d) des Krallenträgerelements (26d) verlaufende Drehachse (62d) rotatorisch bewegbar gelagert ist.

12. Industrielle Slicervorrichtung (100a-g) nach einem der vorhergehenden Ansprüche, **dadurch gekennzeichnet, dass** die Halte- und/oder Positioniereinheit (10a-g) zumindest ein relativ zu der Basis (24a-g) der Halte- und/oder Positioniereinheit (10a-g) translatorisch und/oder rotatorisch auslenkbares, insbesondere zumindest im Wesentlichen flächig ausgebildetes, weiteres Krallenträgerelement (64a-g) aufweist, auf dessen Oberfläche (66a-g) mehrere der Krallelemente (30b-g, 32b-g), vorzugsweise positions- und orientierungsfest, angeordnet sind und/oder welches mehrere der Krallelemente (30a, 32a) einstückig ausbildet, wobei eine Krallrichtung (34a-g) zumindest eines Teils dieser Krallelemente (30a-g, 32a-g) des weiteren Krallenträgerelements (64a-g) angewinkelt zu einer Haupterstreckungsebene (68a-g) des weiteren Krallenträgerelements (64a-g) verläuft.

13. Industrielle Slicervorrichtung (100a-g) nach Anspruch 12, **dadurch gekennzeichnet, dass** das weitere Krallenträgerelement (64a-g) derart relativ zu dem Krallenträgerelement (26a-g) bewegbar gelagert, insbesondere gekoppelt bewegbar gelagert, ist, dass bei oder nach einem Eindringen der Krallelemente (18a-g, 20a-g, 30a-g, 32a-g) der beiden Krallenträgerelemente (26a-g, 64a-g) in das Objekt (12a-g) ein Verquetschen eines Objektmaterials des Objekts (12a-g) erzeugt werden kann.

14. Industrielle Slicervorrichtung (100a-g) nach einem der Ansprüche 12 oder 13, **dadurch gekennzeichnet, dass** Haupterstreckungsebenen (70a-g, 72a-g) der Krallelemente (30a-g, 32a-g) des weiteren Krallenträgerelements (64a-g) jeweils in entgegengesetzte Richtungen schief stehen wie Haupterstreckungsebenen (38a-g, 40a-g) der Krallelemente (18a-g, 20a-g) des Krallenträgerelements (26a-g).

15. Industrielle Slicervorrichtung (100a-b; 100e; 100g) nach einem der Ansprüche 12 bis 14, **dadurch gekennzeichnet, dass** das Krallenträgerelement (26a-b; 26e; 26g) und das weitere Krallenträgerelement (64a-b; 64e; 64g) frei von gegenseitigen Eingriffen und/oder Verschachtelungen sind.

16. Industrielle Slicervorrichtung (100c-d; 100f) nach einem der Ansprüche 12 bis 14, **dadurch gekennzeichnet, dass** das Krallenträgerelement (26c-d; 26f) und das weitere Krallenträgerelement (64c-d; 64f) innerhalb der Halte- und/oder Positioniereinheit (10c-d; 10f) ineinander verschachtelt angeordnet sind.

17. Industrielle Slicervorrichtung (100a-g) nach einem der vorhergehenden Ansprüche, **dadurch gekennzeichnet, dass** zumindest ein Teil der Krallelemente (18a-g, 20a-g, 30a-g, 32a-g), vorzugsweise alle Krallelemente (18a-g, 20a-g, 30a-g, 32a-g), dreidimensional spitz zulaufend ausgebildet sind.

18. Industrielle Slicervorrichtung (100f) nach Anspruch 17, **dadurch gekennzeichnet, dass** zumindest ein Teil der dreidimensional spitz zulaufenden Krallelemente (18f, 20f, 30f, 32f), vorzugsweise alle Krallelemente (18f, 20f, 30f, 32f), zumindest zwei voneinander getrennte Spitzen (74f, 76f) aufweisen.

19. Industrielle Slicervorrichtung (100a-g) nach Anspruch 17 oder 18, **dadurch gekennzeichnet, dass** eine Spitze (74f, 76f, 78a-g) zumindest eines Teils der dreidimensional spitz zulaufenden Krallelemente (18a-g, 20a-g, 30a-g, 32a-g) unsymmetrisch dreidimensional spitz zulaufend und/oder seitlich abgebogen ist.

20. Industrielle Slicervorrichtung (100b-f) nach einem der vorhergehenden Ansprüche, **dadurch gekennzeichnet, dass** zumindest ein Teil der Krallelemente (18b-f, 20b-f, 30b-f, 32b-f), vorzugsweise alle Krallelemente (18b-f, 20b-f, 30b-f, 32b-f), zumindest im Wesentlichen sichelartig und/oder zumindest im Wesentlichen hakenartig geformt sind.

21. Industrielle Slicervorrichtung (100g) nach einem der vorhergehenden Ansprüche, **dadurch gekennzeichnet, dass** zumindest ein Teil der Krallelemente (18g, 20g, 30g, 32g), vorzugsweise alle Krallelemente (18g, 20g, 30g, 32g), zumindest im Wesentlichen eine Form einer schiefen Pyramide aufweisen, vorzugsweise mit einer außerhalb einer Pyramidenbasis (80g) liegenden Pyramidenspitze (82g).

22. Industrielle Slicervorrichtung (100a) nach einem der vorhergehenden Ansprüche, **dadurch gekennzeichnet, dass** zumindest die einstückig mit dem Krallenträgerelement (26a, 64a) ausgebildeten Krallelemente (18a, 20a, 30a, 32a) durch aus der Haupterstreckungsebene (36a, 68a) des Krallenträgerelements (26a, 64a) herausgebogene Laschen, insbesondere Blechlaschen, ausgebildet sind.

23. Industrielle Slicervorrichtung (100a-g) nach einem der vorhergehenden Ansprüche, **dadurch gekennzeichnet, dass** angrenzend an einen Fuß (84a-g) zumindest eines der Krallelemente (18a-g, 20a-g, 30a-g, 32a-g), vorzugsweise jedes Krallelements (18a-g, 20a-g, 30a-g, 32a-g), eine das Krallenträgerelement (26a-g, 64a-g) durchdringende Öffnung (86a-g) ausgebildet ist, insbesondere zur Abfuhr von Objektresten zuvor gegriffener Objekte (12a-g).

24. Industrielle Slicervorrichtung (100a-g) nach einem der vorhergehenden Ansprüche, **gekennzeichnet durch** eine Ausstoßereinheit (88a-g), welche dazu vorgesehen ist, das Objekt (12a-g) oder einen Rest des durch die Trenneinheit (14a-g) zerlegten Objekts (12a-g) durch eine Stoßbewegung sicher von der Halte- und/oder Positioniereinheit (10a-g), vorzugsweise von den Krallelementen (18a-g, 20a-g, 30a-g, 32a-g), zu lösen.

25. Industrielle Slicervorrichtung (100b; 100e; 100g) zumindest nach den Ansprüchen 12 und 24, **dadurch gekennzeichnet, dass** die Ausstoßereinheit (88b; 88e; 88g) zumindest einen oder mehrere Stößelelemente (90b; 90e; 90g) aufweist, welche/r zwischen den beiden Krallenträgerelementen (26b, 64b; 26e, 64e; 26g, 64g) ausfahrbar ist/sind.

26. Industrielle Slicervorrichtung (100a; 100c-d; 100f) nach Anspruch 24 oder 25, **dadurch gekennzeichnet, dass** die Ausstoßereinheit (88a; 88c-d; 88f) zumindest einen oder mehrere Stößelelemente (90a; 90c-d; 90f) aufweist, welche/r zwischen benachbarten Krallelementen (18a, 20a; 18cd, 20c-d) des Krallenträgerelements (26a; 26c-d) und/oder oberhalb oder unterhalb eines der Krallenträgerelemente (26f, 64f) aus- und einfahrbar ist/sind.

27. Industrielle Slicervorrichtung (100a-g) nach Anspruch 25 und/oder 26, **gekennzeichnet durch** eine Getriebeeinheit (92a-g), welche dazu vorgesehen ist, Auslenkungsbewegungen des Krallenträgerelements (26a-g) mit Aus- und Einfahrbewegungen des Stößelelements (90a-g) oder der Stößelelemente (90a-g) zu koppeln, und zwar insbesondere derart, dass eine Bewegung des Krallenträgerelements (26a-g), die dazu vorgesehen ist, eine interne Verquetschung des Objekts (12a-g) und/oder ein Festhalten des Objekts (12a-g) zu erzeugen, zu einem Einfahren des Stößelelements (90a-g) oder der Stößelelemente (90a-g) führt und/oder dass eine Bewegung des Krallenträgerelements (26a-g), die dazu vorgesehen ist, eine interne Verquetschung des Objekts (12a-g) zu lösen und/oder ein Loslassen des Objekts (12a-g) zu erzeugen, zu einem Ausfahren des Stößelelements (90a-g) oder der Stößelelemente (90a-g) führt.

28. Industrielle Slicervorrichtung (100a; 100c-d; 100f) nach einem der Ansprüche 25 bis 27, **dadurch gekennzeichnet, dass** das Krallenträgerelement (26a; 26c-d; 26f) zumindest eine, insbesondere umlaufend geschlossene, Ausnehmung (94a; 94c-d; 94f) aufweist, welche zu einer Durchführung des Stößelelements (90a; 90c-d; 90f) oder mehrerer der Stößelelemente (90a; 90c-d; 90f) vorgesehen ist.

29. Industrieller Slicer (96a-g), mit einer Trenneinheit (14a-g) zu einem Zerlegen von Objekten (12a-g) in Slices (16a-g) und mit einem Bewegungsmechanismus (98a-g), an welchem eine industrielle Slicervorrichtung (100a-g) nach einem der vorhergehenden Ansprüche angeordnet ist, und welcher zumindest dazu vorgesehen ist, zu einer Herstellung einer Verbindung zwischen der Slicervorrichtung (100a-g) und dem Objekt (12a-g) die Slicervorrichtung (100a-g) zumindest eindimensional / linear auf das Objekt (12a-g) zuzubewegen.

30. Verfahren zu einem Slicen von Objekten (12a-g), vorzugsweise zu einem In-Scheiben-Schneiden von Lebensmitteln wie unter anderem Käseprodukten, Wurstwaren, Fleischwaren, Fischwaren oder Backwaren, mittels eines industriellen Slicers (96a-g), **dadurch gekennzeichnet, dass** das Objekt (12a-g) zumindest während eines Zerlegens in Slices (16a-g), insbesondere durch eine Trenneinheit (14a-g) des industriellen Slicers (96a-g), von einer industriellen Slicervorrichtung (100a-g) nach einem der Ansprüche 1 bis 28 gehalten und/oder, vorzugsweise relativ zu einer Trenneinheit (14a-g), positioniert wird.
